# DEMANDE DE BREVET EUROPEEN

(11) **EP 4 752 921 A1**
(43) Date de publication de la demande: **03.06.2026**
(21) Numéro de dépôt: 24306980.4
(22) Date de dépôt: 27.11.2024
(51) Int. Cl.: H01H 1/42, H01H 9/46, H01H 33/20, H01H 1/06, H01H 1/46

(54) **DISPOSITIF DE COUPURE POUR UN APPAREIL ÉLECTRIQUE DE MOYENNE TENSION**

(71) Demandeur: SCHNEIDER ELECTRIC INDUSTRIES SAS, 92500 Rueil-Malmaison (FR)
(72) Inventeur: TREFFOT, Dominique, 38000 GRENOBLE (FR)
(74) Mandataire: Plasseraud IP

(57) **Abrégé**

Il est proposé un dispositif de coupure (30) pour un appareil électrique (100) de moyenne tension, comportant :
- un contact fixe (1),
- un contact mobile (2) configuré pour pivoter par rapport à un axe de pivot (R2) entre :
une première position (P1) dans laquelle les contacts (1,2) sont écartés, et
une deuxième position (P2) dans laquelle les contacts (1,2) sont en contact,
dans lequel le contact fixe (1) comprend un guide d'arc électrique (5) saillant du contact fixe (1), le guide d'arc électrique (5) étant configuré pour être parcouru par un arc électrique généré à l'établissement ou à la coupure du courant électrique entre le contact fixe (1) et le contact mobile (2),
dans lequel le guide d'arc électrique (5) comprend deux rainures (6) séparées par une nervure (7).

## Description

### Domaine technique

La présente divulgation se rapporte au domaine des appareils électriques de moyenne tension ou haute tension, c'est-à-dire une plage de tension allant de 1 kV à plus de 52 kV. Ces appareils peuvent être placés à l'intérieur d'une enceinte isolante rempli d'un gaz sous pression permettant d'améliorer les propriétés d'isolation électrique et éviter des arcs électriques intempestifs à l'intérieur de l'enceinte isolante.

### Technique antérieure

Certains appareils électriques, par exemple les disjoncteurs, comprennent pour chaque phase du réseau électrique un dispositif de coupure permettant d'alternativement établir la circulation du courant électrique et interrompre la circulation du courant électrique. Ces dispositifs de coupure comportent un contact mobile, par exemple mobile en rotation, qui peut venir en contact avec un contact fixe pour établir le courant électrique. Le contact mobile peut aussi être séparé du contact fixe, afin d'interrompre la circulation du courant.

Aussi bien lors de l'établissement du courant électrique que de l'interruption du courant électrique, un arc électrique peut se former entre le contact fixe et le contact mobile, lorsque ceux-ci sont à faible distance l'un de l'autre. Cet arc électrique provoque un fort échauffement des contacts, particulièrement en cas d'établissement du courant sur court-circuit. Cet échauffement peut faire fondre en partie les contacts et les endommager. La répétition de l'endommagement des contacts lors des phases d'établissement du courant peut rendre le dispositif de coupure non fonctionnel.

La présente divulgation vise à fournir une solution permettant d'améliorer la fiabilité des dispositifs de coupure de moyenne tension.

### Résumé

A cette fin, l'invention propose un dispositif de coupure pour un appareil électrique de moyenne tension, le dispositif de coupure comportant :
- un contact fixe comprenant un conducteur électrique,
- un contact mobile comprenant deux conducteurs électriques s'étendant parallèlement l'un à l'autre et à distance l'un de l'autre,
le contact mobile étant configuré pour pivoter par rapport à un axe de pivot entre :
une première position dans laquelle le contact mobile est écarté du contact fixe de façon à interdire une circulation de courant électrique entre les contacts, et
une deuxième position dans laquelle le contact mobile est en contact avec le contact fixe de façon à permettre une circulation de courant électrique entre les contacts,
dans lequel le contact fixe comprend un guide d'arc électrique saillant du conducteur électrique du contact fixe et dirigé en direction du contact mobile, le guide d'arc électrique étant configuré pour être parcouru par un arc électrique généré à l'établissement du courant électrique entre le contact fixe et le contact mobile,
dans lequel le guide d'arc électrique comprend deux rainures séparées par une nervure.

Un arc électrique généré par la mise à proximité l'un de l'autre de deux contacts électriques placés à des potentiels électriques différents passe à travers le guide d'arc électrique. Le guide d'arc électrique limite ainsi l'échauffement du contact fixe et du contact mobile, et réduit le risque d'endommagement de ces contacts. La fiabilité du dispositif de coupure est améliorée.

Les caractéristiques listées dans les paragraphes suivant peuvent être mises en oeuvre indépendamment les unes des autres ou selon toutes les combinaisons techniquement possibles :

Un passage du contact mobile de la première position, dite position d'ouverture, à la deuxième position, dite position de fermeture, correspond à une phase d'établissement du courant électrique dans le dispositif de coupure.

Un passage du contact mobile de la deuxième position, dite position d'ouverture, à la deuxième position, dite position de fermeture, correspond à une phase de coupure du courant électrique dans le dispositif de coupure.

Le guide d'arc électrique est configuré pour être faire cheminer un arc électrique.
Autrement dit, un arc électrique généré lors de l'établissement du courant électrique transite par le guide d'arc électrique.

Les deux conducteurs électriques du contact mobile sont liés en rotation autour d'un axe de rotation commun.

Les deux conducteurs électriques du contact mobile sont en cuivre.

Le conducteur électrique du contact fixe est en cuivre.

Le guide d'arc électrique est en acier extra dur, par exemple un acier avec un taux de carbone compris entre 1% et 2%.

Alternativement, tout autre métal ayant une bonne tenue aux températures élevées, tenue significativement supérieure à celle du cuivre, peut être employé.

Selon un mode de réalisation du dispositif de coupure, les rainures s'étendent parallèlement l'un à l'autre, selon une direction parallèle à l'axe de pivot du contact mobile.

La profondeur d'une rainure peut être supérieure à la largeur de la nervure.

Selon un exemple de réalisation, un fond des rainures a un profil semi-circulaire.

Selon un aspect du dispositif de coupure, le contact mobile s'étend selon une direction principale perpendiculaire à l'axe de pivot.

Selon un mode de réalisation du dispositif de coupure, le contact mobile comprend un premier élément de renfort,
le premier élément de renfort comportant une première portion en appui sur le premier conducteur électrique du contact mobile et une deuxième portion s'étendant perpendiculairement à la première portion en direction du deuxième conducteur électrique du contact mobile,
dans lequel un bord latéral de la deuxième portion du premier élément de renfort s'étend parallèlement à l'axe de rotation du contact mobile.

Un arc électrique généré par l'établissement du courant électrique entre le contact fixe et le contact mobile passe du bord latéral du premier élément de renfort à la nervure du guide d'arc électrique.

Le bord latéral de la deuxième portion du premier élément de renfort est distant de l'extrémité du conducteur électrique opposée à l'axe de rotation.

Le premier élément de renfort comprend par exemple une plaque.

Le premier élément de renfort est métallique.

La première plaque de renfort est formée d'un feuillard métallique plié.

La première plaque de renfort est par exemple en acier.

La première plaque de renfort a un profil en forme de U.

Selon un aspect du dispositif de coupure, le bord latéral de la deuxième portion du premier élément de renfort est successivement en vis-à-vis d'une première rainure, de la nervure, puis d'une deuxième rainure lors d'un passage du contact mobile de la première position à la deuxième position.

Une distance minimale entre la nervure et le bord latéral de la deuxième portion du premier élément de renfort est inférieure à 3,0 millimètres.

Cette distance permet d'initier l'arc électrique de manière contrôlée entre le contact mobile et le guide d'arc électrique, au moins une partie de l'arc électrique passant par le bord latéral de la deuxième portion du premier élément de renfort.

Selon un mode de réalisation du dispositif de coupure, le contact mobile comprend un deuxième élément de renfort,
le deuxième élément de renfort comportant une première portion en appui sur le deuxième conducteur électrique du contact mobile et une deuxième portion s'étendant perpendiculairement à la première portion en direction du premier conducteur électrique du contact mobile,
dans lequel un bord latéral de la deuxième portion du deuxième élément de renfort s'étend parallèlement à l'axe de rotation du contact mobile.

Selon un mode de réalisation, le bord latéral de la deuxième portion du premier élément de renfort et le bord latéral de la deuxième portion du deuxième élément de renfort s'étendent dans le prolongement l'un de l'autre.

Le deuxième élément de renfort comprend par exemple une plaque.

Selon un aspect du dispositif de coupure, le bord latéral de la deuxième portion du deuxième élément de renfort est successivement en vis de la première rainure, de la nervure, puis de la deuxième rainure lors d'un passage du contact mobile de la première position à la deuxième position.

Une distance minimale entre la nervure et le bord latéral de la deuxième portion du deuxième élément de renfort est inférieure à 3,0 millimètres.

Cette distance permet d'initier l'arc électrique de manière contrôlée entre le contact mobile et le guide d'arc électrique.

La première plaque de renfort et la deuxième plaque de renfort sont l'image l'une de l'autre dans un miroir.

Selon un aspect du dispositif de coupure, le conducteur électrique du contact fixe comprend deux portions de contact en contact mécanique avec le contact mobile lorsque le contact mobile est dans la deuxième position, dite position de fermeture, et le guide d'arc électrique est distant des deux portions de contact.

Ainsi, l'échauffement généré au passage de l'arc électrique se produit dans une partie du contact fixe distincte des portions par lesquelles le courant électrique transite en régime permanent. L'endommagement des zones du contact fixe participant à la conduction de courant en régime permanent est ainsi réduit, ce qui améliore la fiabilité du dispositif de coupure.

Selon un exemple de réalisation du dispositif de coupure, la nervure s'étend transversalement selon une largeur, les rainures s'étendent transversalement selon une largeur, et la largeur de la nervure est comprise entre 50% et 100% de la largeur des rainures.

Selon un mode de réalisation du dispositif de coupure, le guide d'arc électrique comprend une deuxième nervure comprise entre un premier bord latéral du guide d'arc et une première rainure.

Selon un mode de réalisation du dispositif de coupure, le guide d'arc électrique comprend une troisième nervure comprise entre un deuxième bord latéral du guide d'arc et une deuxième rainure.

Cette configuration permet à l'arc électrique de passer par la première nervure, puis de sauter la rainure séparant la première nervure de la deuxième nervure, puis de sauter une nouvelle fois vers la troisième nervure, en sautant la deuxième rainure. A un instant donné, l'arc électrique est formé entre une nervure donnée et le contact mobile. L'arc électrique ne transite pas simultanément par deux nervures distinctes. L'alternance de nervures et de rainures permet que de mieux maitriser la localisation de l'arc électrique. La chaleur générée dans le guide d'arc électrique par l'arc électrique est ainsi mieux maitrisée, ce qui permet de réduire l'endommagement du guide d'arc électrique.

Selon un exemple de mise en oeuvre du dispositif de coupure proposé, une face de la première nervure, une face de la deuxième nervure et une face de la troisième nervure s'étendent dans un même plan.

Le plan commun d'extension des trois nervures est parallèle à l'axe de rotation du contact mobile et perpendiculaire à l'axe principal d'extension du contact mobile.

Les trois nervures peuvent avoir une largeur identique.

Une largeur d'une nervure peut différer d'une nervure à l'autre.

Selon un aspect du dispositif de coupure, le guide d'arc électrique comprend :
- une première zone de raccordement entre la nervure et une première rainure,
- une deuxième zone de raccordement entre la nervure et la deuxième rainure,
et un rayon de courbure minimal du profil des zones de raccordement est inférieur à 0,2 millimètre.

Autrement dit, les zones de raccordement entre la nervure et les rainures délimitant cette nervure sont anguleuses et non arrondies. Ces zones de raccordement forment des arêtes vives. La nervure est ainsi délimitée de manière franche. L'arc électrique est ainsi guidé de manière préférentielle vers la nervure, plutôt que vers les rainures bordant cette nervure.

Selon un aspect du dispositif de coupure, le guide d'arc électrique comprend :
- une troisième zone de raccordement entre la deuxième nervure et le premier bord latéral du guide d'arc,
et un rayon de courbure minimal du profil de la troisième zone de raccordements est supérieur à 0,5 millimètre.

Selon un aspect du dispositif de coupure, le guide d'arc électrique comprend :
- une quatrième zone de raccordement entre la troisième nervure et le deuxième bord latéral du guide d'arc,
et un rayon de courbure minimal du profil de la quatrième zone de raccordement est supérieur à 0,5 millimètre.

Selon un exemple de réalisation du dispositif de coupure, le guide d'arc électrique est fixé sur le conducteur électrique du contact fixe par une vis traversant le guide d'arc électrique.

Le guide d'arc électrique comprend un orifice de passage d'une vis de fixation.

Le guide d'arc électrique comprend une fente de passage d'une goupille anti-rotation.

Selon un aspect du dispositif de coupure, le contact mobile comprend une barre de guidage configurée pour permettre un déplacement du premier conducteur et du deuxième conducteur l'un par rapport à l'autre.
Ce déplacement peut être, suivant les phases de fonctionnement, un rapprochement du premier conducteur par rapport au du deuxième conducteur, ou un écartement du premier conducteur par rapport au du deuxième conducteur.

Le contact mobile comprend un élément élastique configuré pour appliquer une force de rappel tendant à rapprocher le premier conducteur électrique et le deuxième conducteur électrique l'un de l'autre.

Le contact mobile comprend une entretoise configurée pour maintenir une distance minimale entre le premier conducteur électrique et le deuxième conducteur électrique.

Selon un mode de réalisation du dispositif de coupure,
dans lequel les conducteurs électriques du contact mobile sont configurés pour être déplacés l'un par rapport à l'autre selon une direction parallèle à l'axe de rotation,
le dispositif de coupure comporte un guide mécanique rigidement lié au conducteur électrique du contact fixe, le guide mécanique étant configuré pour être en contact avec les deux conducteurs électriques du contact mobile lors d'une partie d'une course de déplacement de la première position à la deuxième position du contact mobile, le guide mécanique comportant un profil biseauté de largeur décroissante à mesure qu'une distance avec le conducteur électrique du contact fixe augmente, de façon à progressivement écarter l'un de l'autre les deux conducteurs électriques du contact mobile lors d'un passage de la première position à la deuxième position du contact mobile.

Le guide mécanique permet d'écarter les deux conducteurs électriques du contact mobile avant leur arrivée sur le contact fixe, ce qui permet de faciliter l'insertion du contact fixe entre les conducteurs électriques du contact mobile. Les chocs mécaniques et les frottements liés à l'insertion du contact fixe sont ainsi réduits. L'usure mécanique du contact fixe et du contact mobile est ainsi réduite. La fiabilité et la longévité du dispositif de coupure sont améliorées.
De plus, le caractère isolant du guide mécanique favorise la localisation de l'arc électrique sur les nervures du guide d'arc.

Le guide mécanique comporte une première face d'appui configurée pour recevoir le premier conducteur électrique du contact mobile et une deuxième face d'appui configurée pour recevoir le deuxième conducteur électrique du contact mobile,
et une distance entre les deux faces d'appui diminue progressivement à mesure qu'une distance avec le conducteur électrique du contact fixe augmente.

Le guide mécanique est en matériau électriquement isolant.

Le guide mécanique est formé dans un matériau à faible coefficient de friction.

Les faces d'appui du guide mécanique comportent des évidements.

Selon un mode de réalisation du dispositif de coupure, le guide mécanique comprend un logement de réception d'une partie du guide d'arc électrique.

Le guide mécanique peut être surmoulé sur le guide d'arc électrique.

Le logement de réception du guide mécanique comprend un fond bordé par trois faces latérales.

Le logement de réception du guide mécanique peut avoir une forme complémentaire à une portion du guide d'arc électrique.

Le guide d'arc électrique est disposé entre le guide mécanique et le conducteur électrique du contact fixe.

Le guide mécanique comprend un orifice de passage de la vis de fixation.
Le guide mécanique comprend une surface d'appui sur laquelle la tête de la vis de fixation prend appui.
La surface d'appui du guide mécanique et le logement de réception s'étendent dans des plans parallèles.
La surface d'appui est en retrait par rapport au bord du guide mécanique.
Ce retrait est supérieur à l'épaisseur de la tête de la vis. La tête de la vis est donc elle-même en retrait du bord du guide mécanique. Autrement dit, la tête de la vis est en vis-vis, selon toutes les directions perpendiculaires à l'axe de la vis, de matière isolante. Cette configuration évite qu'un arc électrique puisse se former entre le contact mobile et la tête de la vis.

Selon un mode de réalisation du dispositif de coupure, le conducteur électrique du contact fixe comprend une portion recourbée en forme de U,
et le guide d'arc électrique est fixé à la portion recourbée en forme de U.

Le conducteur électrique du contact fixe comprend deux portions parallèles reliées entre elles par une portion de liaison.

La portion de liaison a une forme demi-circulaire.

La vis de fixation et la goupille anti-rotation s'étendent selon une direction parallèle aux deux portions parallèles du conducteur électrique du contact fixe.

L'invention concerne également un appareil électrique de moyenne tension, configuré pour faire circuler un courant électrique dans un réseau électrique de moyenne tension comportant trois phases,
l'appareil électrique comportant un dispositif de coupure tel que décrit précédemment disposé respectivement sur chaque phase.

### Brève description des dessins

D'autres caractéristiques, détails et avantages apparaîtront à la lecture de la description détaillée ci-après, et à l'analyse des dessins annexés, sur lesquels :
La figure 1 est une représentation schématique d'un appareil électrique de moyenne tension,
La figure 2 est une vue générale, en perspective, d'un appareil électrique intégrant un dispositif de coupure selon l'invention, le dispositif de coupure étant en position d'ouverture,
La figure 3 est une vue générale, en perspective, de l'appareil électrique de la figure 2, le dispositif de coupure étant en position de fermeture,
La figure 4 est une vue de détail, en perspective, d'un mode de réalisation du dispositif de coupure proposé,
La figure 5 est une autre vue de détail, en perspective, du dispositif de coupure de la figure 4,
La figure 6 représente des vues de détail d'un contact fixe du dispositif de coupure des figures 4 et 5,
La figure 7 représente d'autres vues de détail, en perspective, d'éléments du dispositif de coupure des figures 4 et 5,
La figure 8 est une autre vue de détail, en perspective, d'élément du dispositif de coupure des figures 4 et 5,
La figure 9 est une vue de détail, de côté, d'un élément du dispositif de coupure des figures 4 et 5,
La figure 10 est une vue de détail, de face, du dispositif de coupure des figures 4 et 5.

### Description des modes de réalisation

Afin de faciliter la lecture des figures, les différents éléments ne sont pas nécessairement représentés à l'échelle. Sur ces figures, les éléments identiques portent les mêmes références. Certains éléments ou paramètres peuvent être indexés, c'est-à-dire désignés par exemple par premier élément ou deuxième élément, ou encore premier paramètre et second paramètre, etc. Cette indexation a pour but de différencier des éléments ou paramètres similaires, mais non identiques. Cette indexation n'implique pas une priorité d'un élément, ou paramètre par rapport à un autre et on peut interchanger les dénominations. Quand il est précisé qu'un dispositif comporte un élément donné, cela n'exclut pas la présence d'autres éléments dans ce dispositif.

On a représenté schématiquement sur la figure 1 un appareil électrique 100 de moyenne tension.

L'appareil électrique 100 de moyenne tension est configuré pour faire circuler un courant électrique dans un réseau électrique de moyenne tension comportant trois phases Ph1, Ph2, Ph3.
L'appareil électrique 100 comporte un dispositif de coupure 30,30',30" selon l'invention, disposé respectivement sur chaque phase Ph1, Ph2, Ph3.
Chaque dispositif de coupure 30,30',30" comprend respectivement un contact fixe 1,1',1" et un contact mobile 2,2',2".
Les trois dispositifs de coupure 30,30',30" sont solidaires d'un actionneur 50 commun permettant une commande simultanée des trois dispositifs de coupure 30,30',30".
Les dispositifs de coupure 30,30',30" de l'appareil électrique 100 peuvent être identiques.

Le dispositif de coupure 30 proposé est un dispositif de coupure pour un appareil électrique 100 de moyenne tension, et va être décrit en détail ci-dessous.

Le dispositif de coupure 30 proposé comporte :
- un contact fixe 1 comprenant un conducteur électrique 3,
- un contact mobile 2 comprenant deux conducteurs électriques 4A,4B s'étendant parallèlement l'un à l'autre et à distance l'un de l'autre.
Le contact mobile 2 est configuré pour pivoter par rapport à un axe de pivot R2 entre une première position P1 dans laquelle le contact mobile 2 est écarté du contact fixe 1 de façon à interdire une circulation de courant électrique entre les contacts 1,2, et
une deuxième position P2 dans laquelle le contact mobile 2 est en contact avec le contact fixe 1 de façon à permettre une circulation de courant électrique entre les contacts 1,2.
Le contact fixe 1 comprend un guide d'arc électrique 5 saillant du conducteur électrique 3 du contact fixe 1 et dirigé en direction du contact mobile 2, le guide d'arc électrique 5 étant configuré pour être parcouru par un arc électrique généré à l'établissement du courant électrique entre le contact fixe 1 et le contact mobile 2, et le guide d'arc électrique 5 comprend deux rainures 6 séparées par une nervure 7.

Un arc électrique est généré par la mise à proximité l'un de l'autre de deux contacts électriques 1, 2 placés à des potentiels électriques différents. L'arc électrique généré passe à travers le guide d'arc électrique 5, et non directement d'un contact à l'autre contact. Le guide d'arc électrique 5 limite ainsi l'échauffement du contact fixe 1 et du contact mobile 2, et réduit le risque d'endommagement de ces contacts. La fiabilité du dispositif de coupure 30 est améliorée.

Un passage du contact mobile 2 de la première position P1, dite position d'ouverture, à la deuxième position P2, dite position de fermeture, correspond à une phase d'établissement du courant électrique dans le dispositif de coupure 30. Réciproquement, un passage du contact mobile 2 de la deuxième position P2, dite position de fermeture, à la première position P1, dite position de d'ouverture, correspond à une phase de coupure du courant électrique dans le dispositif de coupure 30.

La figure 3 représente le dispositif de coupure 30 dans la deuxième position P2, dite position de fermeture. La figure 2, les figures 4 et 5 et la figure 10 représentent le dispositif de coupure 30 dans une position Pi intermédiaire entre la position d'ouverture P1 et la deuxième position P2. Sur la figure 2, un passage de la première position P1, dite position de d'ouverture, à la deuxième position P2, dite position de fermeture, correspond à une rotation du contact mobile 2 par rapport à l'axe de pivot R2 selon un sens horaire.

Les deux conducteurs électriques 4A, 4B du contact mobile 2 sont liés en rotation autour d'un axe de rotation commun R2.
Les deux conducteurs électriques 4A,4B du contact mobile 2 sont en cuivre.
Les deux conducteurs électriques 4A,4B du contact mobile 2 sont couramment désignés par le terme 'couteaux conducteurs'.

Chaque conducteur électrique 4A,4B du contact mobile 2 a une forme générale de barre rectiligne. La barre rectiligne est de forme aplatie.
Chaque conducteur électrique 4A,4B s'étend selon une direction longitudinale, dite direction principale d'extension, correspondant à la longueur du conducteur électrique.
Chaque conducteur électrique 4A,4B s'étend selon une direction transversale, perpendiculaire à la direction longitudinale, correspondant à la largeur du conducteur électrique.
Sur les figures 2 à 4, la direction L2 est parallèle à la direction longitudinale des conducteurs électriques 4A,4B, et la direction T2 est parallèle à la direction transversale des conducteurs électriques 4A,4B.
Une direction E2 perpendiculaire à la fois à la direction longitudinale L2 et à la direction transversale T2 correspond l'épaisseur des conducteurs électriques 4A,4B. L'épaisseur de chaque conducteur électrique est inférieure à 30% de la largeur de ce conducteur électrique. La largeur de chaque conducteur électrique 4A, 4B est inférieure à 30% de la longueur de ce conducteur électrique 4A, 4B.

Chaque conducteur électrique 4A,4B comprend deux faces parallèles. Les deux faces sont parallèles au plan formé par la direction longitudinale L2 et la direction transversale T2. Les deux faces sont ainsi perpendiculaires à l'axe de pivot R2.
Chaque conducteur électrique 4A,4B comprend respectivement une première face 4A-i, 4B-i, dite interne, tournée vers l'autre conducteur électrique 4B, 4A. Autrement dit, la face interne d'un conducteur électrique 4A, 4B est en vis-à-vis de la face interne de l'autre conducteur électrique 4B, 4A.
Chaque conducteur électrique 4A,4B comprend respectivement une deuxième face 4A-e, 4B-e, dite externe, qui est la face opposée à la face interne.
Lors de l'établissement du courant électrique, correspondant à un passage de la première position P1 à la deuxième position P2, le conducteur électrique 3 du contact fixe 1 s'insère entre les deux conducteurs électriques 4A, 4B du contact mobile 2.
Lorsque le contact électrique est établi, le conducteur électrique 3 du contact fixe 1 est en contact mécanique avec le conducteur électrique 4A du contact mobile 2, ainsi qu'avec le conducteur électrique 4B du contact mobile 2.

Le conducteur électrique 3 du contact fixe 1 est en cuivre.
Le contact fixe 1 comprend un dissipateur thermique 29 fixe au conducteur électrique 3. Le dissipateur thermique 29, lui-même en cuivre, permet d'augmenter l'inertie thermique du contact fixe 1, et donc de réduire son échauffement.

Le guide d'arc électrique 5 est configuré pour être faire cheminer un arc électrique.
Autrement dit, un arc électrique généré lors de l'établissement du courant électrique transite par le guide d'arc électrique 5. De même, un arc électrique généré lors de la coupure du courant électrique transite par le guide d'arc électrique 5.
La figure 3 illustre schématiquement le passage d'un arc électrique. Chaque flèche indiquée par le signe A représente une portion de l'arc électrique.

Le guide d'arc électrique 5 est en acier extra dur, par exemple un acier avec un taux de carbone compris entre 1 % et 2%, le taux étant un taux massique. Alternativement, tout autre métal ayant une bonne tenue aux températures élevées, tenue significativement supérieure à celle du cuivre, peut être employé.

Selon l'exemple illustré, notamment sur la figure 4, les rainures 6 s'étendent parallèlement l'une à l'autre, selon une direction parallèle à l'axe de pivot R2 du contact mobile 2.

Les rainures 6 forment chacune un évidement non débouchant. Deux rainures 6 consécutives sont séparées par une portion de matière, formant une nervure 7.

Le contact mobile 2 s'étend selon une direction principale L2 perpendiculaire à l'axe de pivot R2.

La figure 9 détaille le guide d'arc électrique 5 pris isolément, en vue de profil. La profondeur p6 d'une rainure 6 peut être supérieure à la largeur l7 de la nervure 7.
La profondeur p6 d'une rainure peut varier d'une rainure à l'autre.
Selon l'exemple illustré, un fond des rainures 6 a un profil semi-circulaire.

Les rainures 6 sont par exemple obtenues par usinage. La forme du fond des rainures est alors la forme complémentaire à celle de la fraise employée pour former les rainures.
En variante, les rainures 6 peuvent être obtenues par moulage. Dans ce cas, la forme des rainures 6 correspond à la forme complémentaire à celle de la contrepartie formée dans le moule.

Selon l'exemple illustré, et tel que représenté sur la figure 4, la figure 5, et la figure 10, le contact mobile 2 comprend un premier élément de renfort 9A.
Le premier élément de renfort 9A comportant une première portion 11A en appui sur le premier conducteur électrique 4A du contact mobile 2 et une deuxième portion 12A s'étendant perpendiculairement à la première portion 11A en direction du deuxième conducteur électrique 4B du contact mobile 2.
Un bord latéral 13A de la deuxième portion 12A du premier élément de renfort 9A s'étend parallèlement à l'axe de rotation R2 du contact mobile 2.

Comme schématisé sur la figure 4, un arc électrique généré par l'établissement du courant électrique entre le contact fixe 1 et le contact mobile 2 passe du bord latéral 13A du premier élément de renfort 9A à la nervure du guide d'arc électrique 5.

Le bord latéral 13A de la deuxième portion 12A du premier élément de renfort 9A est distant de l'extrémité du conducteur électrique 4A opposée à l'axe de rotation R2.
Le bord latéral 13A de la deuxième portion 12A du premier élément de renfort 9A est en retrait par rapport à l'extrémité du contact mobile 2 localisée à l'opposé à l'axe de rotation R2, de façon à permettre le passage du contact mobile 2 sans toucher le guide d'arc électrique 5 lors de la rotation du contact mobile 2.

Le premier élément de renfort 9A comprend par exemple une plaque.
Le premier élément de renfort 9A est métallique.
La première plaque de renfort 9A est formée d'un feuillard métallique plié.
La première plaque de renfort 9A est par exemple en acier.

La première plaque de renfort 9A a un profil en forme de U.
La première portion 11A du premier élément de renfort 9A forme la base du profil en U.
La base du U est en appui sur la face latérale externe 4A-e du premier conducteur électrique 4A du contact mobile 2.
La deuxième portion 12A forme une première aile du profil en U.
Une troisième portion 12A' forme une deuxième aile du profil en U. La deuxième portion 12A et la troisième portion 12A' s'étendent dans des plans parallèles.

Le bord latéral 13A de la deuxième portion 12A du premier élément de renfort 9A est successivement en vis-à-vis d'une première rainure 6, de la nervure 7, puis d'une deuxième rainure 6 lors d'un passage du contact mobile 2 de la première position P1 à la deuxième position P2.
Lors de cette course de déplacement en rotation depuis la première position P1 vers la deuxième position P2, chaque point du bord latéral 13A de la deuxième portion 12A du premier élément de renfort 9A décrit une trajectoire en arc de cercle, le centre de cet arc de cercle étant situé sur l'axe de pivot R2.

La distance minimale entre la nervure 7 et le bord latéral 13A de la deuxième portion 12A du premier élément de renfort 9A est inférieure à 3,0 millimètres. Cette distance minimale est obtenue pour une position angulaire donnée du contact mobile 2. Cette distance minimale permet d'initier l'arc électrique de manière contrôlée entre le contact mobile 2 et le guide d'arc électrique 5. Au moins une partie de l'arc électrique passe par le bord latéral 13A de la deuxième portion 12A du premier élément de renfort 9A.

D'une manière similaire, le contact mobile 2 comprend un deuxième élément de renfort 9B.
Le deuxième élément de renfort 9B comporte une première portion 11B en appui sur le deuxième conducteur électrique 4B du contact mobile 2 et une deuxième portion 12B s'étendant perpendiculairement à la première portion 11B en direction du premier conducteur électrique 4A du contact mobile 2.
Un bord latéral 13B de la deuxième portion 12B du deuxième élément de renfort 9B s'étend parallèlement à l'axe de rotation R2 du contact mobile 2.

Selon l'exemple illustré, notamment sur la figure 4, le bord latéral 13A de la deuxième portion 12A du premier élément de renfort 9A et le bord latéral 13B de la deuxième portion 12B du deuxième élément de renfort 9B s'étendent dans le prolongement l'un de l'autre.

Le deuxième élément de renfort 9B comprend par exemple une plaque.
La première plaque de renfort 9A et la deuxième plaque de renfort 9B sont symétriques l'une de l'autre par rapport à un plan perpendiculaire à l'axe de pivot R2.
La première plaque de renfort 9A et la deuxième plaque de renfort 9B sont l'image l'une de l'autre dans un miroir.

La deuxième plaque de renfort 9B a ainsi un profil en U.
La base du U est en appui sur la face latérale externe 4B-e du deuxième conducteur électrique 4B du contact mobile 2.
La deuxième portion 12B forme une première aile du profil en U, et une troisième portion 12A' forme une deuxième aile du profil en U.

Le bord latéral 13B de la deuxième portion 12B du deuxième élément de renfort 9B est successivement en vis de la première rainure 6, de la nervure 7, puis de la deuxième rainure 6 lors d'un passage du contact mobile 2 de la première position P1 à la deuxième position P2.

Une distance minimale entre la nervure 7 et le bord latéral 13B de la deuxième portion 12B du deuxième élément de renfort 9B est inférieure à 3,0 millimètres.
Comme pour le premier élément de renfort 9A, cette distance minimale permet d'initier l'arc électrique de manière contrôlée entre le contact mobile 2 et le guide d'arc électrique 5. Au moins une partie de l'arc électrique passe par le bord latéral 13B de la deuxième portion 12B du deuxième élément de renfort 9B.

Le conducteur électrique 3 du contact fixe 1 comprend deux portions de contact 8A, 8B en contact mécanique avec le contact mobile 2 lorsque le contact mobile 2 est dans la deuxième position P2, dite position de fermeture, et le guide d'arc électrique 5 est distant des deux portions de contact 8A,8B.

Autrement dit, les deux portions de contact 8A, 8B en contact mécanique avec le contact mobile 2 lorsque le contact mobile 2 est dans la deuxième position P2 sont séparées du guide d'arc électrique 5.
Ces deux portions de contact 8A, 8B sont les portions par lesquelles le courant électrique passe en régime permanent de circulation du courant.

Ainsi, l'échauffement généré au passage de l'arc électrique se produit dans une partie du contact fixe 1 distincte des portions 8A, 8B par lesquelles le courant électrique transite en régime permanent. L'endommagement des zones 8A, 8B du contact fixe 1 participant à la conduction de courant en régime permanent est ainsi réduit, ce qui améliore la fiabilité du dispositif de coupure 30.

Les deux portions de contact 8A, 8B du conducteur électrique 3 sont visibles sur la figure 2, dans laquelle le contact mobile 2 est dans une position distincte de la position de fermeture P2.
Les deux portions de contact 8A, 8B ne sont pas visibles sur la figure 3, car elles sont masquées par le contact mobile 2.

Selon un exemple de réalisation du dispositif de coupure 30, la nervure 7 s'étend transversalement selon une largeur l7, les rainures 6 s'étendent transversalement selon une largeur l6, et la largeur l7 de la nervure 7 est comprise entre 50% et 100% de la largeur l6 des rainures 6.

La direction d'extension transversale de la nervure 7 et des rainures 6 est une direction perpendiculaire à la fois à l'axe de pivot R2 et à la direction d'extension principale L2 du contact mobile 2.
La direction d'extension longitudinale de la nervure 7 et des rainures 6 est une direction parallèle à l'axe de pivot R2.

Selon l'exemple illustré, et comme représenté sur la figure 9, le guide d'arc électrique 5 comprend une deuxième nervure, notée 7-2 comprise entre un premier bord latéral 10-1 du guide d'arc 5 et une première rainure, notée 6-1.
Le guide d'arc électrique 5 comprend aussi une troisième nervure, notée 7-3, comprise entre un deuxième bord latéral 10-2 du guide d'arc 5 et une deuxième rainure, notée 6-2.

Cette configuration permet à l'arc électrique, pendant la course de déplacement permettant l'établissement du courant électrique, de passer par la deuxième nervure 7-2, puis de sauter la rainure 6-1 séparant la deuxième nervure 7-2 de la première nervure 7, puis de sauter une nouvelle fois vers la troisième nervure 7-3, en sautant la deuxième rainure 6-2.
A un instant donné, l'arc électrique est formé entre une nervure donnée et le contact mobile 2. L'arc électrique ne transite pas simultanément par deux nervures distinctes. L'alternance de nervures et de rainures permet de mieux maitriser la localisation de l'arc électrique. La dissipation de la chaleur générée dans le guide d'arc 5 par l'arc électrique est ainsi mieux maitrisée, ce qui permet de réduire l'endommagement du guide d'arc électrique 5.

Selon l'exemple illustré, et comme représenté sur la figure 8, une face 14-1 de la première nervure, une face 14-2 de la deuxième nervure et une face 14-3 de la troisième nervure s'étendent dans un même plan P7.
Le plan commun d'extension P7 des trois nervures est parallèle à l'axe de rotation R2 du contact mobile 2 et perpendiculaire à l'axe principal d'extension L2 du contact mobile 2.

Les trois nervures 7 peuvent avoir une largeur l7 identique.
Une largeur l7 d'une nervure peut différer d'une nervure à l'autre.

Le guide d'arc électrique 5 comprend :
- une première zone de raccordement 21-1 entre la nervure 7 et une première rainure 6,
- une deuxième zone de raccordement 21-2 entre la nervure 7 et la deuxième rainure 6,
et un rayon de courbure minimal du profil des zones de raccordement 21-1,21-2 est inférieur à 0,2 millimètre.

Autrement dit, les zones de raccordement 21-1, 21-2 entre la nervure 7 et les rainures 6 délimitant cette nervure 7 sont anguleuses et non arrondies. Ces zones de raccordement 21-1, 21-2 forment des arêtes vives. La nervure 7 est ainsi délimitée de manière franche. L'arc électrique est ainsi guidé de manière préférentielle vers la nervure 7, plutôt que vers les rainures 6 bordant cette nervure 7. La position de l'arc électrique est ainsi mieux maitrisée.

Le guide d'arc électrique 5 comprend :
- une troisième zone de raccordement 21-3 entre la deuxième nervure 7 et le premier bord latéral 10-1 du guide d'arc 5,
et un rayon de courbure minimal du profil de la troisième zone de raccordements 21-3 est supérieur à 0,5 millimètre.

D'une façon similaire, le guide d'arc électrique 5 comprend :
- une quatrième zone de raccordement 21-4 entre la troisième nervure 7 et le deuxième bord latéral 10-2 du guide d'arc 5,
et un rayon de courbure minimal du profil de la quatrième zone de raccordement 21-4 est supérieur à 0,5 millimètre.

Les zones délimitant les bords extérieurs du guide d'arc électrique 5 sont ainsi arrondies, afin d'éviter tout risque de blessure lors du montage du guide d'arc électrique sur le conducteur électrique 3 du contact fixe 1.

Sur l'exemple illustré, le conducteur électrique 3 du contact fixe 1 comprend une portion 3-2 recourbée en forme de U,
et le guide d'arc électrique 5 est fixé à la portion 3-2 recourbée en forme de U.

Le conducteur électrique 3 du contact fixe 1 comprend deux portions parallèles 3-1, 3-3 reliées entre elles par une portion de liaison 3-2.
La portion de liaison 3-2 a une forme demi-circulaire.

Le guide d'arc électrique 5 est fixé sur le conducteur électrique 3 du contact fixe 1 par une vis 22 traversant le guide d'arc électrique 5.
Le guide d'arc électrique 5 comprend un orifice 23 de passage d'une vis de fixation 22.

Selon l'exemple de réalisation illustré, le guide d'arc électrique 5 comprend une fente 25 de passage d'une goupille anti-rotation 24.
La vis de fixation 22 et la goupille anti-rotation 24, visibles plus particulièrement sur la figure 6, s'étendent parallèlement l'une à l'autre.

Une extrémité de la goupille anti-rotation 24 est disposée dans un orifice de forme complémentaire agencé dans le conducteur électrique 3 du contact fixe 1. L'extrémité opposée de la goupille anti-rotation 24 est saillante du conducteur électrique 3.

La vis de fixation 22 et la goupille anti-rotation 24 s'étendent selon une direction parallèle aux deux portions parallèles 3-1, 3-3 du conducteur électrique 3 du contact fixe 1.

Comme représenté notamment sur la figure 4, la figure 5, et la figure 10, le contact mobile 2 comprend une barre de guidage 18 configurée pour permettre un déplacement du premier conducteur 4A et du deuxième conducteur 4B l'un par rapport à l'autre.
Ce déplacement peut être, suivant les phases de fonctionnement, un rapprochement du premier conducteur 4A par rapport au du deuxième conducteur 4B, ou un écartement du premier conducteur 4A par rapport au deuxième conducteur 4B.

Le contact mobile 2 comprend un élément élastique 19 configuré pour appliquer une force de rappel tendant à rapprocher le premier conducteur électrique 4A et le deuxième conducteur électrique 4B l'un de l'autre.
L'élément élastique 19 est ici un ressort hélicoïdal.
Une première extrémité du ressort 19 prend appui sur une rondelle 31 solidaire de la barre de guidage 18. La deuxième extrémité du ressort 19 prend appui sur la première portion 11A du premier élément de renfort 9A.
Un épaulement de la barre de guidage 18 prend appui sur la première portion 11B du deuxième élément de renfort 9B.

Le contact mobile 2 comprend une entretoise 20 configurée pour maintenir une distance minimale entre le premier conducteur électrique 4A et le deuxième conducteur électrique 4B.
L'entretoise 20 est disposée entre le premier conducteur électrique 4A et le deuxième conducteur électrique 4B.
L'entretoise est coaxiale avec la barre de guidage 18.
L'entretoise 20 a la forme d'un tube au milieu duquel passe respectivement la barre de guidage 18.

Les surfaces axiales de l'entretoise 20 forment respectivement une surface de butée contre laquelle les conducteurs électriques 4A,4B du contact mobile 2 viennent en appui lorsque le contact fixe 1 est écarté du contact mobile 2.
En effet, lorsque le contact fixe 1 n'est pas en contact avec les conducteurs électriques 4A,4B, le ressort 19 plaque le conducteur électrique 4A contre une première surface axiale de l'entretoise 20, et plaque le conducteur électrique 4B contre une deuxième surface axiale de l'entretoise 20.

Le dispositif de coupure 30 peut comprendre, en complément du guide d'arc électrique 5, un guide mécanique 15 facilitant le déplacement des couteaux conducteurs 4A, 4B l'un par rapport à l'autre lors de la phase d'établissement du courant électrique.

Ainsi, selon d'exemple illustré,
dans lequel les conducteurs électriques 4A,4B du contact mobile 2 sont configurés pour être déplacés l'un par rapport à l'autre selon une direction parallèle à l'axe de rotation R2,
le dispositif de coupure 30 comporte un guide mécanique 15 rigidement lié au conducteur électrique 3 du contact fixe 1. Le guide mécanique 15 est configuré pour être en contact avec les deux conducteurs électriques 4A,4B du contact mobile 2 lors d'une partie d'une course de déplacement de la première position P1 à la deuxième position P2 du contact mobile 2L Le guide mécanique 15 comporte un profil biseauté de largeur décroissante à mesure qu'une distance avec le conducteur électrique 3 du contact fixe 1 augmente, de façon à progressivement écarter l'un de l'autre les deux conducteurs électriques 4A,4B du contact mobile 2 lors d'un passage de la première position P1 à la deuxième position P2 du contact mobile 2.

Le guide mécanique 15 permet d'écarter l'un de l'autre les deux conducteurs électriques 4A, 4B du contact mobile 2 avant leur arrivée sur le contact fixe 1. La distance séparant deux conducteurs électriques 4A, 4B augmente ainsi progressivement avant et pendant la phase d'établissement du contact mécanique entre les conducteurs électriques 4A, 4B du contact mobile 2 et la conducteur électrique 3 du contact fixe 1. L'insertion du contact fixe 1 entre les conducteurs électriques 4A, 4B du contact mobile 2 est ainsi facilitée. Les chocs mécaniques et les frottements liés à l'insertion du contact fixe 1 sont ainsi réduits. L'usure mécanique du contact fixe 1 ainsi que celle du contact mobile 2 sont ainsi réduites. La fiabilité et la longévité du dispositif de coupure 30 sont améliorées.
De plus, le caractère isolant du guide mécanique 15 favorise la localisation de l'arc électrique sur les nervures 6 du guide d'arc 5.

Le guide mécanique 15 a un profil effilé, la partie la plus épaisse du profil étant du côté du conducteur électrique 3 du contact fixe 1, et la partie la plus fine étant du côté opposé, c'est-à-dire le coté le plus proche du contact mobile 2 lorsque celui-ci est dans la position P1 d'ouverture.

Le guide mécanique 15 comporte une première face d'appui 16A configurée pour recevoir le premier conducteur électrique 4A du contact mobile 2 et une deuxième face d'appui 16B configurée pour recevoir le deuxième conducteur électrique 4B du contact mobile 2.
La distance d entre les deux faces d'appui 16A,16B diminue progressivement à mesure qu'une distance D avec le conducteur électrique 3 du contact fixe 1 augmente.

Le guide mécanique 15 a une forme générale de parallélépipède dont deux face opposées 16A, 16B sont non parallèles. Le guide mécanique 15 est compris entre le conducteur électrique 3 du contact fixe 1 et une ligne virtuelle d'intersection entre la première face d'appui 16A et la deuxième face d'appui 16B.

Le guide mécanique 15 est en matériau électriquement isolant.
Le guide mécanique 15 est formé dans un matériau à faible coefficient de friction.

Les faces d'appui 16A, 16B du guide mécanique 15 comportent des évidements 26, plus particulièrement visibles sur la figure 7.

Selon l'exemple illustré, le guide mécanique 15 comprend un logement de réception 17 d'une partie du guide d'arc électrique 5.
Le logement de réception 17 du guide mécanique 15 comprend un fond bordé par trois faces latérales.
La partie A de la figure 7 représente le guide mécanique 15, et la partie B de cette figure représente le guide d'arc électrique 5, les deux éléments étant séparés.

Le logement de réception 17 du guide mécanique 15 a ici une forme complémentaire à une portion du guide d'arc électrique 5.

Selon un mode de réalisation non représenté, le guide mécanique 15 peut être surmoulé sur le guide d'arc électrique 5.
Dans ce cas, le guide mécanique 15 et le guide d'arc électrique 5 forment un sous-ensemble indémontable.

La partie B représente les principaux éléments du contact fixe 1, en vue éclatée. La partie B représente les mêmes éléments assemblés, dans une vue en coupe.

Le guide d'arc électrique 5 est disposé entre le guide mécanique 15 et le conducteur électrique 3 du contact fixe 1.

La vis de fixation 22 traverse successivement le guide mécanique 15 et le guide d'arc électrique 5.
Le guide mécanique 15 comprend un orifice de passage 27 de la vis de fixation 22. Le guide mécanique 15 comprend une surface d'appui 28 sur laquelle la tête de la vis de fixation 22 prend appui.
L'orifice de passage 27 formé dans le guide mécanique 15 est aligné avec l'orifice de passage 23 formé dans le guide d'arc électrique 5.
La surface d'appui 28 du guide mécanique 15 et le logement de réception 17 s'étendent dans des plans parallèles.
La surface d'appui 28 est en retrait par rapport au bord du guide mécanique 15.
Ce retrait est supérieur à l'épaisseur de la tête de la vis 22. La tête de la vis 22 est donc elle-même en retrait du bord du guide mécanique 15. Autrement dit, la tête de la vis 22 est en vis-vis, selon toutes les directions perpendiculaires à l'axe de la vis 22, de matière électriquement isolante. Cette configuration évite qu'un arc électrique puisse se former entre le contact mobile 2 et la tête de la vis 22.

La présence du guide mécanique 15 sur le dispositif de coupure 30 est optionnelle.
Selon l'exemple illustré ici, le dispositif de coupure 30 comprend un guide d'arc électrique 5 et un guide mécanique 15.

Selon un mode de réalisation non représenté, le dispositif de coupure 30 comprend un guide mécanique 15 mais n'est pas équipé d'un guide d'arc électrique.

Dans ce cas, il est proposé un dispositif de coupure 30 pour un appareil électrique 100 de moyenne tension, le dispositif de coupure 30 comportant :
- un contact fixe 1 comprenant un conducteur électrique 3,
- un contact mobile 2 comprenant deux conducteurs électriques 4A,4B s'étendant parallèlement l'un à l'autre et à distance l'un de l'autre,
le contact mobile 2 étant configuré pour pivoter par rapport à un axe de pivot R2 entre :
une première position P1 dans laquelle le contact mobile 2 est écarté du contact fixe 1 de façon à interdire une circulation de courant électrique entre les contacts 1,2, et
une deuxième position P2 dans laquelle le contact mobile 2 est en contact avec le contact fixe 1 de façon à permettre une circulation de courant électrique entre les contacts 1,2,
dans lequel les conducteurs électriques 4A,4B du contact mobile 2 sont configurés pour être déplacés l'un par rapport à l'autre selon une direction parallèle à l'axe de rotation R2,
et dans lequel le dispositif de coupure 30 comporte un guide mécanique 15 rigidement lié au conducteur électrique 3 du contact fixe 1, le guide mécanique 15 étant configuré pour être en contact avec les deux conducteurs électriques 4A,4B du contact mobile 2 lors d'une partie d'une course de déplacement de la première position P1 à la deuxième position P2 du contact mobile 2, le guide mécanique 15 comportant un profil biseauté de largeur décroissante à mesure qu'une distance avec le conducteur électrique 3 du contact fixe 1 augmente, de façon à progressivement écarter l'un de l'autre les deux conducteurs électriques 4A,4B du contact mobile 2 lors d'un passage de la première position P1 à la deuxième position P2 du contact mobile 2.

## Revendications

1. Dispositif de coupure (30) pour un appareil électrique (100) de moyenne tension, le dispositif de coupure (30) comportant :
- un contact fixe (1) comprenant un conducteur électrique (3),
- un contact mobile (2) comprenant deux conducteurs électriques (4A,4B) s'étendant parallèlement l'un à l'autre et à distance l'un de l'autre,
le contact mobile (2) étant configuré pour pivoter par rapport à un axe de pivot (R2) entre :
une première position (P1) dans laquelle le contact mobile (2) est écarté du contact fixe (1) de façon à interdire une circulation de courant électrique entre les contacts (1,2), et
une deuxième position (P2) dans laquelle le contact mobile (2) est en contact avec le contact fixe (1) de façon à permettre une circulation de courant électrique entre les contacts (1,2),
dans lequel le contact fixe (1) comprend un guide d'arc électrique (5) saillant du conducteur électrique (3) du contact fixe (1) et dirigé en direction du contact mobile (2), le guide d'arc électrique (5) étant configuré pour être parcouru par un arc électrique généré à l'établissement du courant électrique entre le contact fixe (1) et
le contact mobile (2),
dans lequel le guide d'arc électrique (5) comprend deux rainures (6) séparées par une nervure (7).

2. Dispositif de coupure (30) selon la revendication 1, dans lequel les rainures (6) s'étendent parallèlement l'un à l'autre, selon une direction parallèle à l'axe de pivot (R2) du contact mobile (2),
et dans lequel le contact mobile (2) s'étend selon une direction principale (L2) perpendiculaire à l'axe de pivot (R2).

3. Dispositif de coupure (30) selon la revendication 1 ou 2, dans lequel le contact mobile (2) comprend un premier élément de renfort (9A),
le premier élément de renfort (9A) comportant une première portion (11A) en appui sur le premier conducteur électrique (4A) du contact mobile (2) et une deuxième portion (12A) s'étendant perpendiculairement à la première portion (11A) en direction du deuxième conducteur électrique (4B) du contact mobile (2),
dans lequel un bord latéral (13A) de la deuxième portion (12A) du premier élément de renfort (9A) s'étend parallèlement à l'axe de rotation (R2) du contact mobile (2).

4. Dispositif de coupure (30) selon la revendication précédente, dans lequel le contact mobile (2) comprend un deuxième élément de renfort (9B), le deuxième élément de renfort (9B) comportant une première portion (11B) en appui sur le deuxième conducteur électrique (4B) du contact mobile (2) et une deuxième portion (12B) s'étendant perpendiculairement à la première portion (11B) en direction du premier conducteur électrique (4A) du contact mobile (2), dans lequel un bord latéral (13B) de la deuxième portion (12B) du deuxième élément de renfort (9B) s'étend parallèlement à l'axe de rotation (R2) du contact mobile (2).

5. Dispositif de coupure (30) selon l'une des revendications précédentes, dans lequel le conducteur électrique (3) du contact fixe (1) comprend deux portions de contact (8A, 8B) en contact mécanique avec le contact mobile (2) lorsque le contact mobile (2) est dans la deuxième position (P2), dite position de fermeture, et dans lequel le guide d'arc électrique (5) est distant des deux portions de contact (8A,8B).

6. Dispositif de coupure (30) selon l'une des revendications précédentes, dans lequel la nervure (7) s'étend transversalement selon une largeur (l7), dans lequel les rainures (6) s'étendent transversalement selon une largeur (l6), et dans lequel la largeur (l) de la nervure (7) est comprise entre 50% et 100% de la largeur (l6) des rainures (6).

7. Dispositif de coupure (30) selon l'une des revendications précédentes, dans lequel le guide d'arc électrique (5) comprend :
- une deuxième nervure (7) comprise entre un premier bord latéral (10-1) du guide d'arc (5) et une première rainure (6), et
- une troisième nervure (7) comprise entre un deuxième bord latéral (10-2) du guide d'arc (5) et une deuxième rainure (6).

8. Dispositif de coupure (30) selon l'une des revendications précédentes,
dans lequel les conducteurs électriques (4A,4B) du contact mobile (2) sont configurés pour être déplacés l'un par rapport à l'autre selon une direction parallèle à l'axe de rotation (R2),
et dans lequel le dispositif de coupure (30) comporte un guide mécanique (15) rigidement lié au conducteur électrique (3) du contact fixe (1), le guide mécanique (15) étant configuré pour être en contact avec les deux conducteurs électriques (4A,4B) du contact mobile (2) lors d'une partie d'une course de déplacement de la première position (P1) à la deuxième position (P2) du contact mobile (2), le guide mécanique (15) comportant un profil biseauté de largeur décroissante à mesure qu'une distance avec le conducteur électrique (3) du contact fixe (1) augmente, de façon à progressivement écarter l'un de l'autre les deux conducteurs électriques (4A,4B) du contact mobile (2) lors d'un passage de la première position (P1) à la deuxième position (P2) du contact mobile (2).

9. Dispositif de coupure (30) selon la revendication précédente,
dans lequel le guide mécanique (15) comporte une première face d'appui (16A) configurée pour recevoir le premier conducteur électrique (4A) du contact mobile (2) et une deuxième face d'appui (6B) configurée pour recevoir le deuxième conducteur électrique (4B) du contact mobile (2),
et dans lequel une distance entre les deux faces d'appui (16A,16B) diminue progressivement à mesure qu'une distance avec le conducteur électrique (3) du contact fixe (1) augmente.

10. Dispositif de coupure (30) selon la revendication 8 ou 9, dans lequel le guide mécanique (15) comprend un logement de réception (17) d'une partie du guide d'arc électrique (5),
et dans lequel le guide d'arc électrique (5) est disposé entre le guide mécanique (15) et le conducteur électrique (3) du contact fixe (1).

11. Dispositif de coupure (30) selon l'une des revendications précédentes, dans lequel le conducteur électrique (3) du contact fixe (1) comprend une portion (3-2) recourbée en forme de U,
et dans lequel le guide d'arc électrique (5) est fixé à la portion (3-2) recourbée en forme de U.

12. Appareil électrique (100) de moyenne tension, configuré pour faire circuler un courant électrique dans un réseau électrique de moyenne tension comportant trois phases (Ph1, Ph2, Ph3),
l'appareil électrique (100) comportant un dispositif de coupure (30,30',30") selon l'une des revendications précédentes disposé respectivement sur chaque phase (Ph1, Ph2, Ph3).
